# FASCICULE DE BREVET EUROPEEN

(11) **EP 2 753 677 B1**
(45) Date de publication et mention de la délivrance du brevet: **19.04.2017**
(21) Numéro de dépôt: 12754009.4
(22) Date de dépôt: 05.09.2012
(51) Int. Cl.: C10J 3/26, C10J 3/32, F23G 5/027, C10J 3/30, C10J 3/72

(54) **GAZEIFIEUR DE COMBUSTIBLE SOLIDE CARBONE**
GASGENERATOR, DER MIT FESTEM KOHLENSTOFFBRENNSTOFF FUNKTIONIERT
CARBONACEOUS SOLID FUEL GASIFIER.

(30) Priorité: 05.09.2011 EP 11180062
(43) Date de publication de la demande: 16.07.2014
(73) Titulaire: Xylowatt S.A., 6030 Charleroi (BE)
(72) Inventeur: BOURGOIS, Frédéric, B-1340 Ottignies (BE); BACQ, Alexandre, B-1160 Auderghem (BE); KLEIN, Johan, B-3070 Kortenberg (BE); HAUBE, Michaël, B-5300 Vezin (BE)
(74) Mandataire: De Groote, Christophe
(86) Numéro de dépôt international: PCT/EP2012/067349
(87) Numéro de publication internationale: WO 2013/034608

(56) Documents cités:
- EP-A1- 0 273 656
- EP-A2- 0 812 802
- WO-A1-96/08545
- WO-A1-2004/039925
- WO-A1-2010/109501
- NL-A- 8 200 417
- US-A- 5 226 927
- US-A1- 2010 297 001

## Description

### Domaine de l'invention

L'invention se rapporte à un gazéifieur pour la gazéification d'un combustible solide carboné, tel que par exemple de la biomasse solide.

Plus particulièrement, l'invention se rapporte à un tel gazéifieur, comportant au moins une première cuve verticale munie de moyens d'introduction pour introduire le combustible par le haut dans ladite première cuve et présentant une zone de pyrolyse pour y pyrolyser le combustible, une zone de combustion pour brûler des gaz de pyrolyse provenant de la zone de pyrolyse, une zone de réduction pour gazéifier du combustible carbonisé provenant de la zone de pyrolyse, et une sortie pour récolter des gaz produits dans la zone de réduction, ladite première cuve comportant par ailleurs un plateau horizontal monté de manière fixe entre les moyens d'introduction et la zone de pyrolyse pour recevoir et y retenir le combustible introduit dans la cuve.

L'invention se rapporte aussi à une unité de production et de combustion de gaz comportant un tel gazéifieur pour produire ledit gaz.

### État de la technique

De tels gazéifieurs sont connus et permettent de produire un gaz combustible à partir d'un combustible solide carboné, en particulier à partir de déchets de bois, tels que ceux provenant par exemple de scieries ou de d'exploitations forestières, ou à partir de sous-produits d'agriculture (paille, etc...), ou encore à partir de bois recyclé. Ce gaz combustible contient notamment du monoxyde de carbone et de l'hydrogène et peut ensuite être utilisé à diverses fins telles que par exemple pour alimenter une turbine à gaz ou un moteur à combustion interne ou une chaudière ou un four.

Afin d'alimenter la première cuve en combustible, il est connu de prévoir des moyens d'introduction de combustible qui sont étanches aux gaz qui seront produits dans la cuve. Cette étanchéité permet d'éviter que les gaz produits dans la cuve ne remontent vers les systèmes de stockage et d'alimentation de combustible, de sorte que lesdits gaz se dirigeront essentiellement vers la sortie lorsque le gazéifieur est en fonctionnement. Il est connu d'utiliser à cette fin un mécanisme de sas à l'entrée de la première cuve.

La demande de brevet WO 2007/081296 divulgue un gazéifieur comportant une vanne rotative située dans la partie supérieure du réacteur. Ce dispositif présente l'avantage de pouvoir bien doser l'alimentation en combustible, mais il présente toutefois l'inconvénient de ne pas être suffisamment étanche aux gaz et de nécessiter un mécanisme d'étanchéité supplémentaire en amont, ce qui en augmente le coût. De plus, la vanne doit pouvoir résister aux hautes températures qui règnent dans la première cuve lorsque le gazéifieur est en fonctionnement, ce qui nécessite des vannes particulièrement onéreuses. Le document NL8200417A divulgue un gazéifieur similaire et présentant les mêmes inconvénients que WO 2007/081296 d'un point de vue thermique.

D'autres mécanismes font appel uniquement à un sas à deux clapets en lieu et place de la vanne rotative dont question ci-dessus. Outre le fait que ce genre de mécanisme est moins performant au niveau du dosage de matière (dosage discontinu), le clapet inférieur doit également résister auxdites hautes températures et est donc coûteux.
La demande de brevet WO 2001/051591 divulgue un gazéifieur comportant un sas disposé latéralement par rapport à la partie supérieure du réacteur, ce qui permet d'obtenir une bonne étanchéité aux gaz, ainsi qu'une conduite latérale munie d'une vis sans fin faisant office de liaison entre le sas et la première cuve, ce qui permet également de bien doser l'alimentation en matière. Toutefois, un tel dispositif est coûteux et encombrant. La vis sans fin est également susceptible de s'encrasser, ce qui nécessite de l'entretien, et/ou de se bloquer par des morceaux de combustible. De plus, comme l'extrémité de la vis débouche dans la cuve, elle est soumise aux hautes températures qui y règnent lorsque le gazéifieur est en fonctionnement, ce qui nécessite l'emploi d'une vis coûteuse. Le document EP0273656A1 divulgue un gazéifieur similaire à celui de WO 2001/051591. Il comporte une cuve de pyrolyse incluant une pluralité de plateaux rétractables qui permettent de faire descendre la matière d'une manière étagée dans ladite cuve de pyrolyse. Les gaz de pyrolyse sont ensuite brulés dans une chambre de combustion séparée. Cet appareil présente les mêmes inconvénients que WO 2001/051591 d'un point de vue thermique si on imagine l'utiliser comme il est prévu d'utiliser un gazéifieur selon l'invention. De plus, les plateaux rétractables sont un dispositif couteux et complexe car au moins une partie se trouve en dehors de la cuve de pyrolyse, ce qui pose aussi des problèmes d'étanchéité.

La demande de brevet WO 2010/109501 divulgue un gazéifieur sous forme d'une cuve, dans la partie supérieure de laquelle le combustible est introduit latéralement. Le combustible est ensuite retenu dans une zone de séchage de la cuve au moyen d'une paroi horizontale percée d'un orifice en son centre. Au travers de cet orifice est placée verticalement une vis sans fin qui permet de transférer le combustible de la zone de séchage vers une zone de pyrolyse située juste en dessous de la paroi horizontale. Cette vis sans fin débouche dans la zone de pyrolyse et doit pouvoir résister aux hautes températures qui y règnent lorsque le gazéifieur est en fonctionnement, ce qui nécessite des vis particulièrement résistantes et onéreuses. La vis sans fin est également susceptible de s'encrasser, ce qui nécessite de l'entretien, et/ou de se bloquer par des morceaux de combustible.

### Résumé de l'invention

Un but de l'invention est de résoudre au moins partiellement les problèmes des gazéificateurs évoqués ci-dessus.

A cette fin, le gazéifieur selon l'invention est caractérisé en ce que la première cuve comporte un poussoir mobile monté entre les moyens d'introduction et le plateau horizontal, ledit poussoir mobile étant conçu pour pousser le combustible retenu sur le plateau horizontal vers la zone de pyrolyse et étant positionné ou positionnable au dessus du plateau horizontal.

Grâce à une telle configuration, le plateau horizontal formera un écran thermique qui protègera à la fois les moyens d'introduction de combustible et le poussoir contre les hautes températures qui règnent dans la première cuve (contre le rayonnement et les flammes en particulier). Ceci permet d'utiliser des mécanismes de transfert de matière (moyens d'introduction ; poussoir) moins coûteux et/ou d'augmenter leur durabilité et/ou leur fiabilité.

Un tel poussoir mobile prend également moins de place en hauteur et il est plus simple et plus fiable que la vis sans fin verticale (12) proposée dans le brevet WO-2010/109501.

De préférence, le poussoir mobile comporte au moins une branche s'étendant horizontalement au dessus du plateau et montée rotative autour d'un premier axe vertical. Un poussoir rotatif permet en effet de mieux répartir le combustible sur le lit de combustible dans la zone de pyrolyse ce qui améliore la qualité de la réaction de pyrolyse. En particulier, ceci permet de réduire la teneur en goudrons du gaz produit.

Différents mécanismes ont par ailleurs été imaginés par le passé pour mieux répartir le combustible sur le lit de combustible après son introduction dans la première cuve.
Le brevet US 5,755,837 (voir ses figures 4 et 5) propose par exemple de munir la partie supérieure de la première cuve d'un déversoir incliné. Ce dispositif provoquera néanmoins une accumulation plus importante de matière à l'endroit de leurs points de chute sur le lit de combustible. En particulier, le niveau de combustible sera plus important sur la partie périphérique de la première cuve que dans sa partie centrale.
Le brevet GB 696682 propose quant à lui de munir la partie supérieure de la première cuve d'un mécanisme à deux plateaux rotatifs percés d'orifices. Ici aussi, le combustible se posera préférentiellement au droit des orifices. Par ailleurs, ce mécanisme est susceptible de s'encrasser et/ou de se bloquer par des morceaux de combustible.

Afin d'adresser ces problèmes, le gazéifieur selon l'invention comporte de préférence des moyens de nivelage aptes à niveler au moins partiellement une surface supérieure du lit de combustible solide dans la zone de pyrolyse. Les inventeurs ont ainsi prévu un mécanisme agissant directement sur le lit de combustible plutôt que d'agir sur le déversement de combustible sur le lit, réduisant ou supprimant ainsi les inconvénients des mécanismes connus. Les moyens de nivelage permettent d'encore mieux répartir le combustible sur le lit de combustible dans la zone de pyrolyse, ce qui améliore la qualité de la réaction de pyrolyse.

Selon un mode de réalisation préféré, les moyens de nivelage comportent au moins un bras s'étendant horizontalement au niveau de la surface supérieure du lit de combustible solide dans la zone de pyrolyse, ledit au moins un bras étant monté rotatif autour d'un deuxième axe vertical C. Ceci constitue en effet un moyen simple, fiable et efficace pour répartir la matière solide plus uniformément sur le lit de matière dans la zone de pyrolyse.

### Brève description des figures

Ces aspects ainsi que d'autres aspects de l'invention seront clarifiés dans la description détaillée de modes de réalisation particuliers de l'invention, référence étant faite aux dessins des figures, dans lesquelles :
- Fig.1: montre schématiquement une coupe frontale d'un gazéifieur selon l'invention;
- Fig.2: montre schématiquement une coupe frontale d'un mode de réalisation préféré d'un gazéifieur selon l'invention;
- Fig.3: montre schématiquement une coupe transversale du gazéifieur de la Fig.2;
- Fig.4: montre schématiquement une coupe frontale d'un mode de réalisation plus préféré d'un gazéifieur selon l'invention;
- Fig.5: montre schématiquement une coupe frontale d'un mode de réalisation encore plus préféré d'un gazéifieur selon l'invention;
- Fig.6: montre schématiquement une coupe transversale du gazéifieur de la Fig.5 ;
- Figs.7a et 7b: montrent schématiquement, respectivement une coupe frontale et transversale d'un mode de réalisation encore plus préféré d'un gazéifieur selon l'invention ;
- Figs.8a et 8b: montrent respectivement une coupe frontale et une coupe transversale d'un mode de réalisation préféré d'un gazéifieur selon l'invention.

Les dessins des figures ne sont pas à l'échelle. Généralement, des éléments semblables sont dénotés par des références semblables dans les figures.

### Description détaillée de modes de réalisation particuliers

Les exemples de réalisation décrits ci-après concernent un gazéifieur à co-courant, à lit fixe, et formé par une seule cuve comportant à la fois la zone de pyrolyse, la zone de combustion et la zone de réduction. Il sera évident que l'invention n'est pas limitée à ce type de gazéifieur mais concerne l'ensemble des gazéifieurs présentant les caractéristiques du préambule de la première revendication, tels que par exemple des gazéifieurs à contre-courant, ou encore des gazéifieurs comportant plusieurs cuves mises à suite les unes des autres, la première cuve étant celle où ont lieu les réactions de pyrolyse du combustible.

De même, les exemples de réalisation décrits ci-après utilisent de la biomasse solide en tant que combustible exemplaire, mais il sera évident que tout autre type de combustible solide carboné conviendra également.

La Fig.1 montre schématiquement une coupe frontale d'un gazéifieur (1) selon l'invention. Il s'agit dans cet exemple d'un gazéifieur à co-courant et à lit fixe. Ce gazéifieur est formé essentiellement par un réacteur ayant la forme d'une cuve verticale (4) comportant successivement et de haut en bas :
- un sas d'entrée (5) permettant d'introduire de la biomasse (2) dans la cuve selon un axe vertical (A),
- une zone de pyrolyse (10) pour pyrolyser la biomasse introduite dans la cuve,
- une zone de combustion (20) pour bruler des gaz de pyrolyse provenant de la zone de pyrolyse,
- une zone de réduction (30) pour gazéifier de la biomasse carbonisée provenant de la zone de pyrolyse,
- une sortie (6) pour récolter des gaz provenant de la zone de réduction, et
- une zone (40) pour collecter et évacuer des cendres.

Il est à noter que le sas d'entrée peut prendre diverses formes, tel que par exemple une vanne rotative et/ou un sas à deux clapets et/ou tout autre moyen d'introduction connu de l'homme du métier.

La biomasse (2), par exemple des copeaux de bois, est introduite dans la cuve (4) par le haut via le sas d'entrée (5) et arrive ensuite - via le dispositif intermédiaire (50, 51) décrit plus en détail ci-après - dans la zone de pyrolyse (10) où elle se décompose, sous l'effet de la chaleur, en matières volatiles et en en un résidu solide riche en carbone généralement appelé « char » ou « coke ». Cette réaction se produit typiquement dans une gamme de température comprise entre 300 °C et 700°C.

Afin d'atteindre ces températures, la cuve comporte généralement des premiers moyens d'admission d'un agent de pyrolyse (11) - par exemple une ou plusieurs tuyère(s) débouchant latéralement dans la cuve au niveau de la zone de pyrolyse - et qui permettent d'y introduire un gaz qui apportera directement ou indirectement l'énergie nécessaire à la décomposition de la biomasse en matières volatiles et en « char ». Ledit agent de pyrolyse peut par exemple être un gaz réactif contenant de l'oxygène qui, en brulant une fraction de la biomasse ou des produits de la décomposition de la biomasse, dégagera l'énergie nécessaire à la pyrolyse. Il peut également s'agir d'un gaz inerte (tel le dioxyde de carbone, l'azote, la vapeur d'eau) qui, préchauffé, apportera l'énergie nécessaire à la pyrolyse. Il peut également s'agir d'une combinaison de ces deux types de gaz.

Le « char » est ensuite transféré vers la zone de réduction (30) par des moyens biens connus, par exemple ceux décrits dans la demande de brevet EP11171156.

Les matières volatiles (aussi appelés « gaz de pyrolyse ») entrant dans la zone de combustion (20) y sont brulées partiellement ou totalement. Afin de favoriser cette combustion, la cuve comporte de préférence des seconds moyens d'admission d'un agent gazéifiant (21). Ces seconds moyens d'admission peuvent par exemple comporter une plusieurs tuyère(s) débouchant latéralement dans la cuve au niveau de la zone de combustion. Par « agent gazéifiant », il faut comprendre un gaz apte à réagir avec le carbone et/ou avec l'hydrogène contenu dans le combustible solide. Ledit agent gazéifiant peut donc par exemple être de l'air ambiant, un gaz à plus forte concentration en oxygène, de la vapeur d'eau, du dioxyde de carbone ou encore un mélange de ces gaz. Cette combustion produit essentiellement du dioxyde de carbone (CO₂), de l'eau (H₂O), et bien entendu de la chaleur. Typiquement, des températures supérieures à 1100 °C sont atteignables dans la zone de combustion.
Le « char » qui a été transféré dans la zone de réduction réagira avec les produits de combustion pour former notamment du monoxyde de carbone (CO) et de l'hydrogène (H₂).
Dans le cas par exemple d'une réaction autothermique de matériaux ligno-cellulosiques - tel que le bois - et de l'utilisation d'air ambiant à température ambiante en tant qu'agent gazéifiant, cette réaction se produit typiquement dans une gamme de température comprise entre 300 °C et 800°C. Cette température pourra néanmoins être plus élevée et atteindre ou même dépasser 1300 °C dans le cas où on utilise un combustible plus riche en carbone et/ou qu'on utilise des réactifs préchauffés. Les gaz produits par cette réaction seront récoltés à la sortie (6) du réacteur qui est située dans le bas de la cuve (4). On retrouve ainsi à la sortie (6) un gaz combustible comprenant typiquement environ 15% à 30% de CO, 10% à 25% de H₂, 0.5 à 3% de CH₄, 5% à 15% de CO₂ et 49% de N₂ lorsqu'un utilise de l'air ambiant comme agent gazéifiant.
Les cendres pourront être récoltées dans le fond (40) de la cuve.

De tels gazéifieurs sont connus et il ne sera donc pas entré plus en détails dans leur conception ou leur fonctionnement.

L'attention sera à présent portée sur le dispositif (50, 51) se situant juste en dessous du sas d'entrée (5).

Ce dispositif comporte d'une part un plateau horizontal (50) monté de manière fixe entre le sas d'entrée (5) et la zone de pyrolyse (10). Ledit plateau (50) est positionné et dimensionné pour recevoir et y retenir au moins partiellement le combustible (2) introduit dans la cuve (4) via le sas d'entrée (5).
De préférence, le plateau est positionné et dimensionné de manière à ce qu'il retienne complètement le combustible et que ce dernier ne puisse que s'écouler vers la zone de pyrolyse sous une action extérieure, tel que sous l'action du poussoir décrit ci-après.
A cette fin, la position et la dimension du plateau seront adaptées aux propriétés d'écoulement du combustible utilisé, en particulier de son angle de talus (ex. pour des copaux de bois, l'angle de talus est de l'ordre de 60°).

Le dispositif comporte par ailleurs un poussoir mobile (51) monté entre le sas d'entrée (5) et le plateau horizontal (50). Ledit poussoir (51) est positionné au dessus du plateau horizontal (50), de manière à ce que le plateau horizontal forme un écran thermique protégeant le poussoir de la chaleur régnant en dessous du plateau lorsque le gazéifieur est en fonctionnement. Comme illustré sur la figure, il peut s'agir par exemple d'un vérin horizontal et au bout duquel est montée une plaque verticale faisant office de poussoir. Lorsque le vérin est actionné, le combustible retenu sur le plateau sera poussé par la plaque et tombera par gravité dans la zone de pyrolyse (10). Le dosage de combustible pourra être réalisé en contrôlant le mouvement du vérin.

La Fig.2 montre schématiquement une coupe frontale d'un mode de réalisation préféré d'un gazéifieur selon l'invention. Selon ce mode préféré, le poussoir mobile (51) comporte au moins une branche (52) s'étendant horizontalement au dessus du plateau horizontal (10) et montée rotative autour d'un premier axe vertical (B). Cette branche peut par exemple être constituée d'une plaque verticale.
Une extrémité de la branche est ici reliée à un arbre d'un moteur (M) pour permettre la mise en rotation de la branche. Le poussoir mobile (51, 52) est ainsi positionnable au dessus du plateau horizontal (50), ce qui permet au plateau de remplir son rôle d'écran thermique lorsque le poussoir est effectivement positionné au dessus du plateau. On comprendra que le poussoir peut temporairement déborder du plateau lorsque le moteur (M) est mis en rotation, mais qu'il importe que le poussoir puisse à un moment ou à un autre être positionné au dessus du plateau.
De préférence, le moteur (M) est muni d'un réducteur de vitesse afin d'augmenter le couple et la précision du mouvement transmis à la première branche. De préférence, le moteur (M) est monté au dessus du plateau afin que le plateau forme également un écran thermique vis-à-vis du moteur. De manière plus préférée, le moteur (M) est monté en dehors de la cuve, auquel cas son arbre passera au travers de la partie supérieure de la cuve via un joint ou un palier étanche pour être relié ensuite à la première branche (cas non-illustré).

De préférence, le premier axe (B) est décalé par rapport à l'axe (A).

La Fig.3 montre schématiquement une coupe transversale du gazéifieur de la Fig.2. On y voit un exemple de la forme que peut avoir le plateau horizontal (50) et la branche (52) du poussoir et comment ces deux éléments peuvent être disposés l'un par rapport à l'autre.

De préférence, le gazéifieur comporte un moteur (M) pour entraîner l'au moins une branche (52) du poussoir en rotation autour du premier axe (B) et des premiers moyens de contrôle (60) aptes à contrôler le moteur (M) pour donner un mouvement de balancier à ladite au moins une branche (52) autour dudit premier axe (B). Pour cela, on peut utiliser par exemple un moteur dont le sens de rotation peut être inversé, tel que par exemple un moteur à courant continu.

Ceci permet de faire déborder la biomasse par une première extrémité (56) du plateau lorsque le moteur tourne selon un premier sens de rotation et de faire déborder la biomasse par une deuxième extrémité (57) du plateau, opposée au premier coté, lorsque le moteur tourne selon un deuxième sens de rotation opposé au premier sens de rotation. Ceci permet d'obtenir une répartition plus uniforme du combustible sur le lit dans la zone de pyrolyse.

De manière préférée, les premiers moyens de contrôle (60) sont aptes à régler une position angulaire de départ (P1) ainsi qu'une amplitude (A1) du mouvement de balancier, ce qui permet de régler encore plus précisément le transfert de biomasse du plateau vers la zone de pyrolyse. A cette fin, on peut par exemple faire appel à un moteur pas-à-pas muni d'une roue d'encodage de la position angulaire de l'arbre du moteur ainsi qu'un contrôleur approprié, ce type d'ensemble étant largement connu en tant que tel.

La Fig.4 montre schématiquement une coupe frontale d'un mode de réalisation plus préféré d'un gazéifieur selon l'invention.
Ici, la première cuve (4) comporte en outre des moyens de nivelage (70) aptes à niveler au moins partiellement une surface supérieure (80) du lit de biomasse dans la zone de pyrolyse (10). Comme illustré sur la figure, ces moyens de nivelage comportent par exemple un vérin horizontal dont l'extrémité est munie d'un racloir. Ledit racloir est situé au niveau de la surface supérieure (80) du lit de biomasse dans la zone de pyrolyse (10). De préférence, le racloir a la forme d'un râteau dont les dents sont orientées vers le bas. L'actionnement du vérin permettra ainsi de niveler ladite surface supérieure (80) du lit de biomasse.

La Fig.5 montre schématiquement une coupe frontale d'un mode de réalisation encore plus préféré d'un gazéifieur selon l'invention. Selon cette version plus préférée, les moyens de nivelage (70) comportent au moins un bras de nivelage (71) s'étendant horizontalement au niveau de la surface supérieure (80) du lit de combustible solide dans la zone de pyrolyse (10), ledit au moins un bras de nivelage (71) étant monté rotatif autour d'un deuxième axe vertical (C). Le bras de nivelage peut par exemple être constitué d'une plaque verticale ou d'un râteau dont les dents sont orientées vers le bas.
Une extrémité du bras de nivelage (71) est ici reliée à un arbre d'un moteur (M) pour permettre la mise en rotation dudit bras (71). De préférence, ce moteur (M) est muni d'un réducteur de vitesse afin d'augmenter le couple et la précision du mouvement transmis au bras (71). L'actionnement du moteur permettra ainsi de niveler la surface supérieure (80) du lit de biomasse lorsque le gazéifieur est en fonctionnement.
La Fig.6 montre schématiquement une coupe transversale du gazéifieur de la Fig.5 . On y voit mieux le bras de nivelage (71) et son mouvement rotatif.

De préférence, les moyens de nivelage comportent six bras montés radialement tous les 60 degrés autour d'un arbre rotatif d'axe C.

De préférence, l'axe B et l'axe C sont confondus. De manière plus préférée, l'au moins une branche (52) du poussoir et l'au moins un bras (71) des moyens de nivelage sont montés sur un même arbre rotatif (75). Un exemple de réalisation est fourni aux Figs. 7a et 7b.
Ici, un seul moteur (M3) entraine à la fois la branche (52) du poussoir et le bras de nivelage (71) via un arbre rotatif commun (75), ce qui simplifie l'assemblage et le rend donc moins couteux, moins encombrant et plus fiable.
Dans une telle configuration, la branche (52) du poussoir et le bras de nivelage (71) sont de préférence montés en opposition, c'est-à-dire décalés angulairement de 180 degrés, comme on le voit mieux sur la Fig. 7b. Lorsque le moteur commun (M3) est piloté pour imprimer un mouvement de balancier à la branche (52) et au bras (71), ceci permet de s'assurer que, lors de chaque mouvement aller ou retour, le bras (71) passera au dessus de la biomasse déversée précédemment sur le lit (80) de biomasse par la branche (52) du poussoir. On obtient ainsi une très bonne égalisation de la surface du lit de biomasse dans la zone de pyrolyse, ce qui améliore la réaction de pyrolyse.

Les Figs.8a et 8b montrent respectivement une coupe frontale et une coupe transversale d'un mode de réalisation préféré d'un gazéifieur selon l'invention. Ici, le plateau est formé par une plaque fixe (50) qui s'étend substantiellement sur toute la section transversale de la cuve (4). La plaque (50) est par ailleurs munie d'au moins une ouverture (58) au travers de laquelle le poussoir (52) peut pousser le combustible (2) retenu par la plaque pour qu'il tombe par gravité dans la zone de pyrolyse (10). L'ouverture (58) est décalée par rapport aux moyens d'admission (5) afin que le combustible ne puisse tomber directement dans la zone de pyrolyse. Pour le reste, ce gazéifieur est semblable à ceux décrits ci-dessus.
Comme on le voit sur la Fig.8a, le moteur (M3) sera de préférence déporté hors de la cuve (4) afin de pouvoir y accéder plus facilement et afin qu'il ne soit pas soumis aux conditions régnant à l'intérieur de la cuve (température, présence de gaz, etc...).

Bien d'autres formes de plateau et de poussoir peuvent être envisagées, du moment que le plateau soit apte à retenir le combustible provenant des moyens d'introduction (5) et que le poussoir (52) soit apte à pousser et à faire tomber par gravité le combustible retenu, vers la zone de pyrolyse (10).

L'invention porte également sur une unité de production et de combustion de gaz comportant un gazéifieur selon l'une quelconque des revendications précédentes pour produire ledit gaz. Il peut d'agir par exemple d'un ensemble comportant un gazéifieur tel que décrit ci-dessus et d'un moteur à combustion interne, la sortie (6) du gazéifieur étant branché sur un système d'admission de carburant du moteur à combustion interne.

La présente invention a été décrite en relation avec des modes de réalisations spécifiques, qui ont une valeur purement illustrative et ne doivent pas être considérés comme limitatifs. D'une manière générale, il apparaîtra évident pour l'homme du métier que la présente invention n'est pas limités aux exemples illustrés et/ou décrits ci-dessus. L'invention comprend chacune des caractéristiques nouvelles ainsi que toutes leurs combinaisons.

La présence de numéros de référence aux dessins ne peut être considérée comme limitative, y compris lorsque ces numéros sont indiqués dans les revendications. L'usage des verbes « comprendre », « inclure », « comporter », ou toute autre variante, ainsi que leurs conjugaisons, ne peut en aucune façon exclure la présence d'éléments autres que ceux mentionnés.
L'usage de l'article indéfini « un », « une », ou de l'article défini « le », « la » ou « l' », pour introduire un élément n'exclut pas la présence d'une pluralité de ces éléments.

En résumé, l'invention peut également être décrite comme suit : un gazéifieur de combustible solide carboné (2) comportant au moins une première cuve verticale (4) et des moyens d'introduction (5) pour introduire le combustible (2) dans une partie supérieure de la première cuve au dessus d'une zone de pyrolyse (10), ladite zone de pyrolyse étant une zone où le combustible introduit est pyrolysé pour produire des gaz de pyrolyse et du combustible carbonisé. Le gazéifieur comporte également une zone de combustion (20) pour brûler lesdits gaz de pyrolyse, une zone de réduction (30) pour gazéifier le combustible carbonisé provenant de la zone de pyrolyse (10) afin de produire des gaz de synthèse et des cendres, et une sortie (6) pour récolter lesdits gaz de synthèse. La première cuve (4) comporte un plateau horizontal fixe (50) monté entre le moyens d'introduction (5) et la zone de pyrolyse (10) afin d'y retenir le combustible introduit, ainsi qu'un poussoir mobile (51) monté entre les moyens d'introduction (5) et le plateau (50) pour transférer le combustible retenu sur le plateau vers la zone de pyrolyse (10). Le plateau (50) forme un écran thermique protégeant au moins partiellement les moyens d'introduction (5) et le poussoir mobile (51) contre les hautes températures régnant dans la première cuve (4) lorsque celle-ci est en fonctionnement.

## Revendications

1. Gazéifieur (1) pour la gazéification de combustible solide carboné (2), comportant au moins une première cuve verticale (4) munie de moyens d'introduction (5) pour introduire le combustible (2) par le haut dans ladite première cuve (4) et présentant successivement et de haut en bas :
- une zone de pyrolyse (10) pour y pyrolyser le combustible et comportant des premiers moyens d'admission (11) d'un agent de pyrolyse,
- une zone de combustion (20) pour brûler des gaz de pyrolyse provenant de la zone de pyrolyse (10) et comportant des seconds moyens d'admission (21) d'un agent gazéifiant, lesdits seconds moyens d'admission (21) étant différents desdits premiers moyens d'admission (11),
- une zone de réduction (30) pour gazéifier du combustible carbonisé provenant de la zone de pyrolyse (10),
et présentant une sortie (6) pour récolter des gaz produits dans la zone de réduction,
**caractérisé en ce que** ladite première cuve (4) comporte un plateau horizontal (50) monté de manière fixe entre les moyens d'introduction (5) et la zone de pyrolyse (10) pour recevoir et y retenir le combustible (2) introduit dans la cuve (4),
et **en ce que** la première cuve (4) comporte un poussoir mobile (51) monté entre les moyens d'introduction (5) et le plateau horizontal (50), ledit poussoir mobile (51) étant conçu pour pousser le combustible retenu sur le plateau horizontal vers la zone de pyrolyse et étant positionné ou positionnable au dessus du plateau horizontal (50) ;

2. Gazéifieur selon la revendication 1, **caractérisé en ce que** le poussoir mobile (51) comporte au moins une branche (52) s'étendant horizontalement au dessus du plateau (10) et montée rotative autour d'un premier axe vertical (B);

3. Gazéifieur selon la revendication 1 ou 2, **caractérisé en ce qu'**il comporte un moteur (M) pour entraîner l'au moins une branche (52) du poussoir en rotation autour du premier axe (B) et des premiers moyens de contrôle (60) aptes à contrôler le moteur (M) pour donner un mouvement de balancier à ladite au moins une branche (52) autour dudit premier axe (B) ;

4. Gazéifieur selon la revendication 3, **caractérisé en ce que** les premiers moyens de contrôle (60) sont aptes à régler une position angulaire de départ (P1) ainsi qu'une amplitude (A1) du mouvement de balancier;

5. Gazéifieur selon l'une quelconque des revendications précédentes, **caractérisé en ce que** la première cuve (4) comporte des moyens de nivelage (70) aptes à niveler au moins partiellement une surface supérieure (80) du lit de combustible solide dans la zone de pyrolyse (10) ;

6. Gazéifieur selon la revendication 5, **caractérisé en ce que** les moyens de nivelage (70) comportent au moins un bras de nivelage (71) s'étendant horizontalement au niveau de la surface supérieure (80) du lit de combustible solide dans la zone de pyrolyse (10), ledit au moins un bras (71) étant monté rotatif autour d'un deuxième axe vertical (C);

7. Gazéifieur selon la revendication 6, **caractérisé en ce que** les moyens de nivelage comportent six bras montés radialement tous les 60 degrés autour d'un arbre rotatif d'axe C;

8. Gazéifieur selon la revendication 6 ou 7, **caractérisé en ce que** l'axe B et l'axe C sont confondus ;

9. Gazéifieur selon la revendication 8, **caractérisé en ce que** l'au moins une branche (52) du poussoir et l'au moins un bras (71) des moyens de nivelage sont montés sur un même arbre rotatif (75) ;

10. Unité de production et de combustion de gaz comportant un gazéifieur selon l'une quelconque des revendications précédentes pour produire ledit gaz.

## Patentansprüche

1. Gasgenerator (1) für die Vergasung von kohlenstoffhaltigen, festen Brennstoffen (2), umfassend wenigstens ein erstes vertikales Becken (4), das mit Einleitungsmitteln (5) zum Einleiten von Brennstoff (2) von oben in das genannte erste Becken (4) versehen ist, und sukzessive und von oben nach unten aufweist:
- einen Pyrolysebereich (10), um dort den Brennstoff zu pyrolysieren und umfassend erste Einlassmittel (11) eines Pyrolysemittels,
- einen Verbrennungsbereich (20) zum Verbrennen der Pyrolysegase, die aus dem Pyrolysebereich (10) stammen, und zweite Einlassmittel (21) eines Vergasungsmittels, wobei die genannten zweiten Einlassmittel (21) von den genannten ersten Einlassmitteln (11) unterschiedlich sind,
- einen Reduktionsbereich (30) zum Vergasen des verkohlten Brennstoffs, der aus dem Pyrolysebereich (10) stammt,
und aufweisend einen Ausgang (6) zum Auffangen der in dem Reduktionsbereich produzierten Gase,
**dadurch gekennzeichnet, dass** das genannte erste Becken (4) eine horizontale Platte (50) umfasst, die fest zwischen den genannten Einleitungsmitteln (5) und dem Pyrolysebereich (10) montiert sind, um den Brennstoff zu empfangen und dort zurückzuhalten, der in das Becken (4) eingeführt ist,
und dass das erste Becken (4) einen mobilen Schieber (51) umfasst, der zwischen den genannten Einleitungsmitteln (5) und der horizontalen Platte (50) montiert ist, wobei der genannte mobile Schieber (51) entwickelt ist, um den auf der horizontalen Platte zurückgehaltenen Brennstoff zu dem Pyrolysebereich zu schieben und oberhalb der horizontalen Platte (50) positioniert oder positionierbar ist.

2. Gasgenerator gemäß Anspruch 1, **dadurch gekennzeichnet, dass** der mobile Schieber (51) wenigstens einen Zweig (52) umfasst, der sich horizontal oberhalb der Platte (10) erstreckt und rotierend um eine erste vertikale Achse (B) montiert ist.

3. Gasgenerator gemäß Anspruch 1 oder 2, **dadurch gekennzeichnet, dass** er einen Motor (M), um den wenigstens einen Zweig (52) des Schiebers in Rotation um die erste Achse (B) anzutreiben, und erste Kontrollmittel (60), die geeignet sind, um den Motor (M) zu kontrollieren, um dem wenigstens einen Zweig (52) eine Schwengelbewegung um die genannte erste Achse (B) zu geben, umfasst.

4. Gasgenerator gemäß Anspruch 3, **dadurch gekennzeichnet, dass** die ersten Kontrollmittel (60) geeignet sind, um eine winkelförmige Ausgangsposition (P1) sowie eine Amplitude (A1) der Schwengelbewegung einzustellen.

5. Gasgenerator gemäß irgendeinem der voranstehenden Ansprüche, **dadurch gekennzeichnet, dass** das erste Becken (4) Nivellierungsmittel (70) umfasst, die geeignet sind, um wenigstens teilweise eine obere Fläche (80) des Betts aus festem Brennstoff in dem Pyrolysebereich (10) zu nivellieren.

6. Gasgenerator gemäß Anspruch 5, **dadurch gekennzeichnet, dass** die Nivellierungsmittel (70) wenigstens einen Nivellierungsarm (71) umfassen, der sich horizontal auf der Höhe der oberen Fläche (80) des Betts aus festem Brennstoff in dem Pyrolysebereich (10) erstreckt, wobei der wenigstens eine Arm (71) rotierend um eine zweite vertikale Achse (C) montiert ist.

7. Gasgenerator gemäß Anspruch 6, **dadurch gekennzeichnet, dass** die Nivellierungsmittel sechs Arme umfassen, die radial alle 60 Grad um eine rotierende Welle der Achse C montiert sind.

8. Gasgenerator gemäß Anspruch 6 oder 7, **dadurch gekennzeichnet, dass** die Achse B und die Achse C zusammenfallen.

9. Gasgenerator gemäß Anspruch 8, **dadurch gekennzeichnet, dass** der wenigstens eine Zweig (52) des Schiebers und der wenigstens eine Arm (71) der Nivellierungsmittel auf einer und derselben rotierenden Welle (75) montiert sind.

10. Gasproduktions- und Verbrennungseinheit, umfassend einen Gasgenerator gemäß irgendeinem der voranstehenden Ansprüche zum Produzieren des genannten Gases.

## Claims

1. Gasifier (1) for gasification of carbonaceous solid fuel (2) comprising at least one principal vertical tank (4) equipped with an input system (5) for adding the fuel (2) from the top in the said principal tank (4), having successively from top to bottom:
- a pyrolysis zone (10) where the fuel is pyrolysed, which comprises the principal admission system (11) for a pyrolysis agent,
- a combustion zone (20) for burning the pyrolysis gas from the pyrolysis zone (10), which comprises a secondary admission system (21) for a gasification agent, where the said secondary admission system (21) is different from the said principal admission system (11),
- a reduction zone (30) for gasifying the carbonised fuel from the pyrolysis zone (10),
and comprising an outlet (6) for collecting the gases produced in the reduction zone, **characterised in that** the said principal tank (4) comprises a horizontal plate (50) fixedly mounted between the input system (5) and the pyrolysis zone (10) for receiving and holding the fuel (2) added to the tank (4),
and **in that** the principal tank (4) comprises a movable tappet (51) mounted between the input system (5) and the horizontal plate (50), where the said movable tappet (51) is designed for pushing the fuel held on the horizontal plate towards the pyrolysis zone and is positioned or can be positioned on top of the horizontal plate (50);

2. Gasifier according to claim 1, **characterised in that** the movable tappet (51) comprises at least one arm (52) extending horizontally over the plate (10) and disposed to rotate around a principal vertical axis (B);

3. Gasifier according to claims 1 or 2, **characterised in that** it comprises a motor (M) for driving at least one arm (52) of the tappet rotating around the principal axis (B) and principal control system (60) for controlling the motor (M) to produce a pendulum swing to the said arm (52) around the said principal axis (B);

4. Gasifier according to claim 3, **characterised in that** the principal control system (60) is capable of setting an angular starting position (P1) as well as the range of the pendulum swing,

5. Gasifier according to any of the preceding claims, **characterized in that** the principal tank (4) comprises a levelling system (70) for at least partially levelling the upper surface (80) of the said solid fuel in the pyrolysis zone (10);

6. Gasifier according to claim 5, **characterized in that** the levelling system (70) comprises at least one levelling arm (71) that extends horizontally over the level of the upper surface (80) of the said solid fuel in the pyrolysis zone (10), where the said arm is mounted to rotate around a second vertical axis (C);

7. Gasifier according to claim 6, **characterized in that** the levelling system comprises six arms mounted radially at every 60 degrees around a rotating shaft of axis C;

8. Gasifier according to claims 6 or 7, **characterized in that** the axis B and axis C are aligned;

9. Gasifier according to claim 8, **characterized in that** at least one arm (52) of the tappet and at least one arm (71) of levelling system is mounted on the same rotating shaft (75);

10. Gas production and combustion unit that comprises a gasifier in one the preceding claims for producing the said gas.
